# EUROPÄISCHE PATENTSCHRIFT

(11) **EP 0 472 986 B1**
(45) Veröffentlichungstag und Bekanntmachung des Hinweises auf die Patenterteilung: **23.10.1996**
(21) Anmeldenummer: 91113422.9
(22) Anmeldetag: 09.08.1991
(51) Int. Cl.: B05B 11/00, A61M 5/315

(54) **Austragvorrichtung für Medien**
Device for discharging a fluid
Dispositif de distribution de fluide

(30) Priorität: 31.08.1990 DE 4027670
(43) Veröffentlichungstag der Anmeldung: 04.03.1992
(73) Patentinhaber: Ing. Erich Pfeiffer GmbH, 78315 Radolfzell (DE)
(72) Erfinder: Fuchs, Karl-Heinz, W-7760 Radolfzell (DE)
(74) Vertreter: Patentanwälte Ruff, Beier, Schöndorf und Mütschele

(56) Entgegenhaltungen:
- EP-A- 0 114 617
- EP-A- 0 269 496
- GB-A- 1 317 315
- GB-A- 2 179 778

## Beschreibung

Die Erfindung betrifft eine Austragvorrichtung nach dem Oberbegriff des Patentanspruches 1, bzw. 11. Sie soll für Medien, insbesondere für fließfähige Medien beliebiger Art geeignet sein, wobei eine bevorzugt manuell zu betätigende Austrag-Betätigung vorgesehen ist. Die Austragvorrichtung soll ferner zweckmäßig eine Erfassungseinrichtung für beliebige Daten, insbesondere zum Speichern bzw. Anzeigen solcher Daten aufweisen, die im Zusammenhang mit den mit der Austragvorrichtung durchgeführten oder durchzuführenden Austragvorgängen in Zusammenhang stehen. Solche Daten können zum Beispiel für eine Zählung der durchgeführten Austragvorgänge oder dafür vorgesehen sein, mindestens einen jeweils nächstfolgenden Austragvorgang zu bestimmen.

Zum Beispiel kann vorteilhaft eine Zählvorrichtung vorgesehen sein, bei welcher jeder Pumphub zu einem Weiterschalten der Zähleinrichtung um eine Erfassungseinheit führt, weil das Betätigungsglied der Austrag-Betätigung auch gleichzeitig das Betätigungsglied für die Erfassungseinrichtung ist.

Durch die EP-A-0 269 496 (vgl. Oberbegriff des Anspruches 1) ist eine Austragvorrichtung mit einer Erfassungs- bzw. Zähleinrichtung für die Austragvorgänge bekannt geworden, wobei sich diese Erfassungseinrichtung stets insofern im Betriebszustand befindet, als sie bei jedem Betätigen der Austrag-Betätigung ebenfalls zwingend weitergeschaltet wird.

Die GB-A-1 317 315 (vgl. Oberbegriff des Anspruches 11) zeigt eine Erfassungseinrichtung mit Stellgliedern, welche nacheinander axial und radial am Gehäuse der Austragvorrichtung zu montieren und miteinander in Eingriff zu bringen sind.

Der Erfindung liegt ferner die Aufgabe zugrunde, eine Austragvorrichtung für Medien zu schaffen, welche zumindest hinsichtlich besonderer Anwendungsfälle gegenüber bekannten Austragvorrichtungen verbessert ist und insbesondere einen von der Austrag-Betätigung unabhängig willkürlichen Eingriff in die Steuerung der Erfassungseinrichtung ermöglicht.

Zur Lösung dieser Aufgabe ist die Erfassungseinrichtung über zwei gesonderte Betätigungsglieder steuerbar, von denen zweckmäßig eines oder beide manuell zu betätigen sind. Dadurch können vielfältig unterschiedliche Schaltvorgänge für die Erfassungseinrichtung erzielt werden. Zum Beispiel kann mit einem Betätigungsglied am Anfang einer Anwendung der Austragvorrichtung durch die erste Austragbetätigung zwangsläufig ein Schaltvorgang ausgelöst werden und danach können wiederholt Austrag-Betätigungen durchgeführt werden, ohne daß ein weiterer Schaltvorgang erfolgt. Am Ende des Anwendungsvorganges kann dann durch unmittelbare Betätigung eines weiteren Betätigungsgliedes in Bezug auf dieselbe Datenerfassung ein weiterer Schaltschritt durchgeführt werden. Dieser zuletzt genannte Schaltschritt oder ein weiterer, mit einem weiteren Betätigungsglied durchzuführender Schaltvorgang kann dafür vorgesehen sein, die Erfassungseinrichtung wieder so in eine Ausgangsstellung zurückzuführen, daß bei der nächsten Austrag-Betätigung wieder zwangsläufig ein Schaltvorgang erfolgt. Des weiteren ist diese Ausbildung dafür geeignet, nach der ersten Austrag-Betätigung, zum Beispiel am Anfang eines Anwendungstages, eine bestimmte, hierauf bezogene Anzeige erscheinen zu lassen, während durch Betätigung des weiteren Betätigungsgliedes, zum Beispiel am Ende eines Anwendungstages, eine Anzeige anderer Art, beispielsweise ein Symbol bzw. eine Zahl erscheint, die die bereits absolvierten bzw. noch zu absolvierenden Anwendungstage, den nächstfolgenden Anwendungstag o.dgl. zeigt. Die Erfassungseinrichtung ist insofern auch als Originalitätsschutz geeignet, weil die erstmalige Anwendung der Austragvorrichtung unlöschbar kenntlich gemacht werden kann.

Es ist denkbar, jedes der Betätigungsglieder mit einem gesonderten Stellglied der Erfassungseinrichtung zu koppeln oder eines bzw. beide Betätigungsglieder im wesentlichen einteilig mit dem zugehörigen Stellglied auszubilden. Wird ein Stellglied durch die Austrag-Betätigung gesteuert, so ist es zweckmäßig durch einen von der zugehörigen Austrag-Handhabe gesonderten Bauteil gebildet, der auch nach Art eines Schleppgliedes so ausgebildet sein kann, daß er durch die zugehörige Handhabe nur in eine Richtung, nämlich zum Beispiel in Betätigungsrichtung, zwangsläufig mitgenommen, nicht jedoch auch durch die Handhabe wieder in Ausgangsstellung zurückgeführt wird. Dadurch kann eine entsprechende Anzeige unabhängig von der weiteren Betätigung dieser Handhabe aufrechterhalten bleiben und erst durch Betätigen eines weiteren Betätigungsgliedes wird diese Anzeige durch Rückführung des Stellgliedes gelöscht und eine weitere Art von Anzeige kenntlich gemacht. Symbol- bzw. Anzeigeskalen können dabei unmittelbar an dem Stellglied in Achsrichtung hintereinander und/oder über den Umfang verteilt vorgesehen sein, wobei dieses Stellglied zweckmäßig mit einer Endfläche einen Mitnehmer für die zugehörige Handhabe und mit dem anderen Ende ein Schaltglied des Stelltriebes bildet, das mit einem Gegenglied des weiteren Betätigungsgliedes oder eines mit diesem verbundenen weiteren Stellgliedes in Eingriff steht oder ausrückbar in Eingriff zu bringen ist.

Besonders zweckmäßig ist es, wenn die Austragvorrichtung ohne wesentliche Veränderung des Austragförderers und eines mit diesem im wesentlichen fest verbundenen Medienspeichers wahlweise mit und ohne Erfassungseinrichtung oder mit unterschiedlichen Erfassungseinrichtungen bzw. Anzeigeeinrichtungen ausgerüstet werden kann. Dadurch kann dieselbe Austragvorrichtung wahlweise für unterschiedliche Anwendungsmodi, zum Beispiel lediglich durch Durchführung eines oder mehrerer Steckvorgänge, ausgestaltet werden. Vorteilhaft ist nach Abziehen einer aufgesteckten Betätigungs- und/oder Düsenkappe der Austrag-Betätigung die Erfassungseinrichtung als Ganzes oder nur der Skalenträger bzw. der Anzeiger abnehmbar, einsetzbar bzw. auswechselbar. Mindestens ein Bauteil der Erfassungseinrichtung, insbesondere der Grundkörper, ist zweckmäßig lediglich mit einer Schnappverbindung am Außenumfang der aus Austragförderer und Medienspeicher bestehenden Austrageinheit befestigt. Eine solche Ausbildung ist auch für Austragvorrichtungen geeignet, bei denen die Erfassungseinrichtung nur mit einem einzigen Betätigungsglied manuell steuerbar ist bzw. der Speicher aus Glas besteht.

Diese und weitere Merkmale gehen außer aus den Ansprüchen auch aus der Beschreibung und den Zeichnungen hervor, wobei die einzelnen Merkmale jeweils für sich allein oder zu mehreren in Form von Unterkombinationen bei einer Ausführungsform der Erfindung verwirklicht sein und vorteilhafte Ausführungen darstellen können. Ein Ausführungsbeispiel der Erfindung ist in den Zeichnungen dargestellt und wird im folgenden näher erläutert. In den Zeichnungen zeigen:
- Fig. 1: eine erfindungsgemäße Austragvorrichtung in teilweise geschnittener Ansicht,
- Fig. 2: die Stellvorrichtung gemäß Fig. 1 in Querschnitten und
- Fig. 3: einen Ausschnitt der Fig. 1 in einer Abwicklung.

Die Austragvorrichtung 1 weist eine als in sich geschlossene Montagebaugruppe ausgebildete Austrageinheit 2 mit einem Austragförderer 3 und einem Speichergefäß 4 auf, die durch eine Austrag-Betätigung 5 manuell zu betätigen sind. Hierbei wird die Kolbeneinheit 7 einer zum größten Teil in das Speichergefäß 4 eingreifenden Pumpe 6 betätigt, deren Pumpenkammer einen ventilgesteuerten Einlaß 8 und einen ventilgesteuerten Auslaß 9 aufweist. Zur Betätigung ist ein Kolben- bzw. Betätigungsstößel 10 vorgesehen, der mit einer Förderhandhabe bzw. einem Betätigungsglied 11 in Form einer ihn umgebenden Druckfläche verbunden und über eine Steckverbindung an dem Kolbenstößel der Kolbeneinheit 7 angeordnet ist. Der Betätigungsstößel 10 ist von einem an den Auslaß 9 angeschlossenen Auslaßkanal 13 durchsetzt, von einem einteilig mit ihm ausgebildeten und etwa in der Pumpenachse liegenden Austragstutzen 12 umgeben und weist im Bereich seiner Endfläche die ins Freie führende Austragdüse der Austrageinheit 2 auf. Das Zylindergehäuse bildet mit einem Zylinderdeckel einen Grundkörper 14, mit welchem der Austragförderer 3 durch ein Befestigungsglied 15, zum Beispiel einen kappenförmigen Gefäßflansch 16 umgreifenden Krimpring, an dem Gefäßhals 17 befestigt ist. Zwischen diesem Gefäßflansch 16 und dem Gefäßbauch 18 bildet der Gefäßhals 17 am Außenumfang eine Ringnut, die an einer Flanke von dem Befestigungsglied 15 begrenzt sein kann. Der aus dem Speichergefäß 4 vorstehende Teil des Grundkörpers und das Befestigungsglied 15 werden von einer Kappe 19 übergriffen, welche mit ihrer Stirnseite das Betätigungsglied 11 bildet.

Zur Erfassung jedes ersten Förder- bzw. Pumpvorganges nach willkürlicher Überführung in einen Erfassungszustand ist eine Erfassungseinrichtung 20 vorgesehen, die als gesonderte Baugruppe mit einem Grundkörper 21 an der Austrageinheit 2 lediglich durch Aufstecken befestigt ist. Sie trägt am Außenumfang des Grundkörpers 21 ein im wesentlichen axial gesichertes, jedoch stufenlos und/oder schrittweise drehbares, hülsenförmiges Erfassungsglied 22, dessen Außenumfang teilweise oder so vollständig freiliegt, daß es als weiteres Betätigungsglied 23 manuell gegriffen werden kann. Der hülsenförmige Grundkörper 21 liegt mit seinem Innenumfang zentriert am Außenumfang des Befestigungsgliedes 15 und/oder des Gefäßbauches 18 an, ist axial durch Anschlag an der vorderen Stirnfläche des Befestigungsgliedes 16 und/oder des Gefäßbauches 18 festgelegt und gegen Abziehen durch eine Schnappverbindung 24 gesichert. Diese weist am Innenumfang des federnd aufweitbaren Grundkörpers 21 über den Umfang verteilte Schnappnocken 25 auf, welche in die im Bereich des Gefäßhalses 17 gebildete Ringnut der Austrageinheit 2 eingreifen und zum Beispiel die hintere Stirnfläche des Gefäßflansches 16 bzw. des Befestigungsgliedes 15 hintergreifen. Die Kappe 19 kann nach dem Aufstecken der Erfassungseinrichtung 20 mit dem Betätigungsstößel 10 auf einen Kolbenstößel der ansonsten vormontierten Austrageinheit 2 im wesentlichen in gleicher Richtung aufgesteckt und dadurch montiert werden.

Innerhalb des Mantels der Kappe 19 liegt ein hülsenförmiges Stellglied 43, das auch in einen Innenumfang des Erfassungsgliedes 22 bzw. eines einteilig mit diesem ausgebildeten Stellgliedes 45 eingreift. Das Stellglied 43 ist sowohl gegenüber dem Betätigungsglied 11 als auch gegenüber dem Erfassungs- bzw. Stellglied 22, 45 axial verschiebbar und drehbar. Gegenüber dem Erfassungs- bzw. Stellglied 22, 45 kann das Stellglied 43 axial durch eine die gegenseitige Drehbewegung trotzdem erlaubende Hemmung 26 in wenigstens einer Stellung gesichert sein. Hierzu ist an einem Innenumfang des Stellgliedes 45 und/oder an einem Außenumfang des Stellgliedes 43 eine zum Beispiel ringwulstförmige Rastnocke 27 vorgesehen, die mit einer gewissen Reibung an der Umfangsfläche des jeweils anderen Stellgliedes läuft und im Falle zweier Rastnocken an beiden Stellgliedern eine federnde Schnapprastung bilden kann. Die Hemmung ist zweckmäßig so vorgesehen, daß das Stellglied 43 bei Ausgangslage nicht durch Gewichtskraft gegenüber der Betätigungshandhabe 11 verschoben und dadurch in eine andere als die zugehörige Anzeigelage gelangen kann. Zum Verschieben des Stellgliedes 43 muß das Betätigungsglied 11 betätigt werden, wobei ein an der Innenseite der Stirnwand der Kappe 19 anliegendes Ende des Stellgliedes 43 einen Mitnehmer 44 bildet. Wird danach das Betätigungsglied 11 freigegeben und kehrt es zum Beispiel unter der Kraft einer Rückstellfeder des Austragförderers 3 in seine Ausgangslage zurück, so nimmt es das Stellglied 43 nach Art eines Freilaufes nicht mit, da das Stellglied 43 hiergegen durch die Hemmung 26 gesichert ist.

Das Stellglied 43 ist gegenüber dem Grundkörper 21 durch eine Drehsicherung 29 verdrehgesichert, die am Innenumfang des Stellgliedes 43 mindestens einen durch einen etwa axialen Steg gebildeten Sicherungsnocken 31 und eine diesen in jeder Funktionsstellung verschiebbar aufnehmende Sicherungsnut 32 am Außenumfang eines Mantels 28 des Grundkörpers 21 aufweist.

Im Bereich des hinteren, vom Mitnehmer 44 abgekehrten Endabschnittes 35 bildet das Stellglied 43 einen Bestandteil eines Stelltriebes 30, der so ausgebildet ist, daß eine Axialbewegung des Stellgliedes 43 zu einer Drehbewegung des Erfassungsgliedes 42 und umgekehrt eine Drehbewegung des Erfassungsgliedes 42 zu einer axialen Rückstellbewegung des Stellgliedes 43 führt. Zu diesem Zweck ist das Stellglied am Ende durch zahnungsartige Ausbildung mit über den Umfang gleichmäßig verteilten, axial im wesentlichen frei vorstehenden Stellnocken 33 versehen, die jeweils von zwei schrägen Nockenflanken begrenzt sind. Im wesentlichen gleiche, entgegengesetzt ausragende Gegennocken 34 sind am Innenumfang des Erfassungsgliedes 22 vorgesehen, das einteilig mit dem Stellglied 45 und dem Betätigungsglied 23 ausgebildet ist.

Ein hinterer Endabschnitt des Erfassungs-, Betätigungsbzw. Stellgliedes 22, 23, 45 umgibt einen hinteren, erweiterten Ringbund 36 des Grundkörpers 21 und ist gegenüber diesem durch eine kraftabhängig überwindbare Rastung 39 gegen Verdrehen gesichert und nach Art eines Freilaufes nur in einer einzigen Drehrichtung drehbar bzw. gegen die andere Drehrichtung gesperrt. Zu diesem Zweck weist der Ringbund 36 über seinen Außenumfang verteilte, sägezahnförmige Rastzähne auf, denen am Innenumfang des in diesem Bereich elastisch aufweitbaren Erfassungsgliedes 22 eine sägezahnförmige Gegenzahnung zugeordnet ist. Die Rastteilung der Rastung 39 entspricht zum Beispiel der Hälfte der Zahnteilung des Stelltriebes 30. Bei einem Axialhub des Stellgliedes 43 wird so das Erfassungsglied 22 um eine Rastung weitergedreht. Durch willkürliche Weiterdrehung des Erfassungsgliedes 22 um eine weitere Rastung wird dann das Stellglied 43 axial wieder zwangsläufig zurückgestellt.

Zur wenigstens in bestimmten Funktionsstellungen von außen sichtbaren Anzeige der genannten Daten ist eine Anzeigeeinrichtung 37 vorgesehen, die am vorderen Ende des Erfassungsgliedes 22 ein Anzeigefenster 38 in Form eines Durchbruches durch den Mantel aufweist. Dieses vordere Ende übergreift den Außenumfang des Mantels der Kappe 19 zumindest während des Pumphubes und insbesondere auch in Ausgangsstellung, so daß das Anzeigefenster 37 nur bei Ausgangsstellung der Kappe 19 den Blick auf den Umfang des Stellgliedes 43 freigibt, diesen jedoch in Pumphub-Endstellung an der Rückseite verdeckt. Das Stellglied 43 ist als Skalenträger ausgebildet und weist eine oder zwei axial hintereinander liegende Skalen 40 mit über den Umfang entsprechend der Teilung des Stelltriebes 30 bzw. der Rastung 39 verteilten Skalensymbolen auf. Eine entsprechende Skala könnte auch am Außenumfang des Mantels der Kappe 19 vorgesehen sein. Eine Skala 40 liegt bei Ausgangsstellung des Stellgliedes 43 und des Betätigungsgliedes 11 so hinter dem Anzeigefenster 38, daß ein Skalensymbol von außen sichtbar ist.

Wird das Betätigungsglied 11 zur Durchführung eines Austragvorganges niedergedrückt und das Stellglied 43 mitgenommen, so gelangt dieses Skalensymbol einschließlich der gesamten Skala hinter den geschlossenen Mantel des Erfassungsgliedes 22, während die zuvor hinter dem Mantel der Kappe 19 liegende weitere Skala in den Bereich des Anzeigefensters 38 gelangt. Gleichzeitig wird das Erfassungsglied 22 über den Stelltrieb 30 etwa um einen der genannten Teilschritte weitergedreht. Kehrt nun das Betätigungsglied 11 durch Freigabe in seine Ausgangsstellung zurück, so bleibt das Stellglied 43 in seiner Axiallage gegenüber dem Erfassungsglied 22 stehen und ein Skalensymbol der genannten zweiten Skala wird durch Zurückziehen des Kappenmantels so freigegeben, daß es durch das Anzeigefenster 38 erkannt werden kann. Das Betätigungsglied 11 kann nun beliebig oft betätigt werden, ohne daß sich der Erfassungszustand der Erfassungseinrichtung 20 ändert. Durch manuelles Drehen des Erfassungsgliedes 22 um eine weitere Teilung der Rastung 39 wird jedoch die zuerst genannte Skala wieder so in den Bereich des Anzeigefensters 38 überführt, daß ein weiteres ihrer Skalensymbole von außen sichtbar wird. Eine darauf folgende Betätigung des Austragförderers 3 führt zu einem weiteren Schaltschritt des Erfassungsgliedes 22. Alle Rückstellbewegungen können durch die einzige Feder des Austragförderers 3 bewirkt werden.

Zweckmäßig ist das Betätigungsglied 11 über eine als Steckverbindung ausgebildete Führung 46 unmittelbar am Grundkörper 21 geführt, damit keine Lagerkräfte auf das Erfassungsglied 22 oder das Stellglied 43 übertragen werden müssen. Der Grundkörper 21 weist einen über eine vordere, ringförmige und an der zugehörigen Stirnseite des Befestigungsgliedes 16 abgestützte Stirnwand vorstehende, zylindrische Muffe 47 auf, die den Zylinderdeckel der Pumpe 6 am Außenumfang mit Abstand umgibt und an deren Außenumfang das Betätigungsglied 11 mit einer entsprechenden, ebenfalls frei vorstehenden Muffe 48 gleitend geführt ist, die an der Innenseite der Stirnwand der Kappe 19 vorgesehen ist. Durch die Führung 36 ist auch ein im Querschnitt ringförmiger Raum am Innenumfang im wesentlichen dicht gegenüber dem von dem Austragförderer 3 durchsetzten Raum abgegrenzt. In diesem Ringraum liegen die Drehsicherung 29, der Stelltrieb 30 und das Stellglied 43, das seinerseits eine im wesentlichen dichte Teleskopbegrenzung für den Außenumfang des Ringraumes bildet, da es in jeder Stellung mit beiden Enden in die Innenumfänge der Kappe 19 und des Erfassungsgliedes 22 verhältnismäßig eng anliegend eingreift.

## Patentansprüche

1. Austragvorrichtung (1) für Medien, mit einer, Betätigungsbewegungen bestimmenden, Austrag-Betätigung (5) für einen Austragförderer (3) einer Austrageinheit (2) und mit mindestens einer weiteren, zwei gesonderte Betätigungsglieder (11, 23) enthaltenden Betätigung zur Steuerung wenigstens einer Erfassungseinrichtung (20), wie einer Zähleinrichtung, die in einem Betriebszustand mit der Austrag-Betätigung (5) betätigbar ist, dadurch gekennzeichnet, daß Mittel zur Überführung der Erfassungseinrichtung (20) aus dem Betriebszustand in einen Nicht-Betriebszustand sowie zur Sicherung in diesem Nicht-Betriebszustand unabhängig von den Betätigungsbewegungen der Austrag-Betätigung (5) vorgesehen sind.

2. Austragvorrichtung nach Anspruch 1, dadurch gekennzeichnet, daß zur Weiterschaltung einer Erfassungseinrichtung (20), insbesondere der über mindestens zwei gesonderte Betätigungsglieder (11, 23) steuerbaren Zähleinrichtung für Austragvorgänge, über einen zwischen zwei aufeinanderfolgenden Erfassungseinheiten liegenden Erfassungsweg die beiden Betätigungsglieder (11, 23), vorzugsweise in vorgegebener Reihenfolge, aufeinanderfolgend, bzw. zur Durchführung jeweils eines Teilweges des Erfassungsweges, zu betätigen sind.

3. Austragvorrichtung nach Anspruch 1 oder 2, dadurch gekennzeichnet, daß ein Betätigungsglied (11) der Betätigungen durch eine Betätigungshandhabe für die Austrag-Betätigung (5) gebildet und/oder ein Betätigungsglied (23) der Betätigungen unabhängig von der Austrag-Betätigung (5) manuell betätigbar ist, wobei vorzugsweise zwei Stell- und/oder Betätigungsglieder (43, 45; 11, 23) einer Erfassungseinrichtung (20) voneinander abweichende Betätigungsrichtungen, wie eine axiale und eine drehende Betätigungsrichtung haben, die insbesondere etwa parallel zu einer Mittelachse und/oder um eine Mittelachse der Austragvorrichtung (1) vorgesehen sind.

4. Austragvorrichtung nach einem der vorhergehenden Ansprüche, dadurch gekennzeichnet, daß ein bewegbares Erfassungsglied (22) einer Erfassungseinrichtung (20) auf einem Teilweg zwischen zwei Erfassungsstellungen mit einem Betätigungsglied (11) der Betätigungen über einen Stelltrieb (30) und auf einem anschließenden Teilweg durch ein weiteres Betätigungsglied (23) der Betätigungen im wesentlichen unmittelbar bewegbar, wie drehbar, ist und daß vorzugsweise ein axial bewegbares Stell- und/oder Betätigungsglied (23, 11) über einen insbesondere ein- und ausrückbaren Stelltrieb (30) mit einem Erfassungsglied (22) der Erfassungseinrichtung (20) und/oder mit einem für dessen unmittelbare Betätigung vorgesehenen weiteren Betätigungsglied (23) verbindbar ist.

5. Austragvorrichtung nach einem der vorhergehenden Ansprüche, dadurch gekennzeichnet, daß ein Stellglied (43) einer Erfassungseinrichtung (20) als Schleppglied mit einem zugehörigen Betätigungsglied (11) der Betätigungen nur in einer Bewegungsrichtung zwangsläufig verbunden und dieses Betätigungsglied (11) unabhängig vom Stellglied (43) in seine Ausgangsstellung rückführbar ist, wobei das Stellglied (43) vorzugsweise mit einem durch ein Ende gebildeten Mitnehmer (44) im Bewegungsweg einer Mitnahmefläche des Betätigungsgliedes (11) liegt und/oder eine Erfassungseinrichtung (20) durch Betätigen der Austrag-Betätigung (5) in den Nicht-Betriebszustand überführbar ist.

6. Austragvorrichtung nach einem der vorhergehenden Ansprüche, dadurch gekennzeichnet, daß ein Betätigungsglied (23) der Betätigungen zur Rückstellung eines Stellgliedes (43) einer Erfassungseinrichtung (20) in eine Ausgangsstellung gegenüber einem anderen, insbesondere in Ausgangsstellung stehenden, Betätigungsglied (11) der Betätigungen vorgesehen ist und daß vorzugsweise das Stellglied (43) in einer Richtung mit dem einen Betätigungsglied (11) und in der entgegengesetzten Richtung mit dem anderen Betätigungsglied (23) bewegbar ist.

7. Austragvorrichtung nach einem der vorhergehenden Ansprüche, dadurch gekennzeichnet, daß mindestens ein Stellglied (43) einer Erfassungseinrichtung (20) ein Anzeigeglied einer Anzeigeeinrichtung (37) bildet, insbesondere auf einem Umfang mindestens eine Anzeigeskala trägt, der ein Anzeiger, wie ein Anzeigefenster (38), vorzugsweise an dem manuell drehbaren Stellglied (45), zugeordnet ist.

8. Austragvorrichtung nach einem der vorhergehenden Ansprüche, dadurch gekennzeichnet, daß mindestens ein drehbares Betätigungs- und/oder Stellglied (23, 45) der Betätigungen einer Erfassungseinrichtung (20) mit einer kraftabhängig ausrückenden Rastung (39) festsetzbar ist, insbesondere an einem Innenumfang eine Rastzahnung, eine Stellzahnung des Stelltriebes (30) und/oder im Bereich eines Endes einen Anzeiger aufweist.

9. Austragvorrichtung nach einem der vorhergehenden Ansprüche, dadurch gekennzeichnet, daß ein Betätigungsglied (23) der Betätigungen im wesentlichen einteilig mit einem Stellglied (45) und/oder einem Erfassungsglied (22) einer Erfassungseinrichtung (20) ausgebildet ist und Vorzugsweise wenigstens einen Teil eines äußeren Schutzmantels für den Stelltrieb (30), eine Verdrehsicherungsführung (29) und/oder eine Rastung (39) bildet.

10. Austragvorrichtung nach einem der vorhergehenden Ansprüche, dadurch gekennzeichnet, daß eine Erfassungseinrichtung (20) im wesentlichen ausschließlich nur über einen Mitnehmer (44) mit der Austrag-Betätigung (5) kuppelbar, insbesondere mit dem axial bewegbaren Stellglied (43) in eine Betätigungs-Kappe (19) einsteckbar und/oder gegen eine Stirnwand der Kappe (19) anlegbar ist, wobei vorzugsweise das Stellglied (43) hülsenförmig ausgebildet und gegenüber einem Grundkörper (21) verdrehgesichert ist, auf welchem ein weiteres Stell- und/oder Betätigungsglied (45, 23) der Betätigungen drehbar gelagert ist.

11. Austragvorrichtung (1) für Medien, mit einer Austrag-Betätigung (5) für einen Austragförderer (3), einer Austrageinheit (2) und mindestens einer weiteren, zwei gesonderte Betätigungsglieder (11, 23) enthaltenden Betätigung zur Steuerung wenigstens einer Erfassungseinrichtung (20), wie einer Zähleinrichtung, die in einem Betriebszustand mit der Austrag-Betätigung (5) betätigbar ist und mindestens zwei gegeneinander verstellbare Stellglieder (43, 45) aufweist, dadurch gekennzeichnet, daß eine Erfassungseinrichtung (20) eine von der Austrag-Betätigung (5) gesonderte Baugruppe bildet.

12. Austragvorrichtung nach Anspruch 11 , dadurch gekennzeichnet, daß die Baugruppe mit einem Grundkörper (21) auf einen Außenumfang einer Austrageinheit (2) feststehend aufgesteckt ist, daß insbesondere die Baugruppe am Außenumfang des Grundkörpers (21) mindestens eine Drehsicherung (29) für wenigstens eines der Stellglieder (43) aufweist und daß vorzugsweise die Baugruppe ein manuelles Betätigungsglied (23) einer der Betätigungen trägt.

## Claims

1. Discharge apparatus (1) for media with a discharge actuating means (5) determining actuating movements for a discharging means (3) of a discharge unit (2) and with at least one further actuating means containing two separate actuating members (11, 23) for controlling at least one determination device (20), such as a counting device, which is operable in an operating state with the discharge actuating means (5), characterized in that means are provided for transferring the determination device (20) from the operating state into a non-operating state and for securing in said non-operating state independently of the actuating movements of the discharge actuating means (5).

2. Discharge apparatus according to claim 1, characterized in that for advancing a determination device (20), particularly the counting device for discharge processes controllable by means of at least two separate actuating members (11, 23), over a determination path between two successive determination units, the two actuating members (11, 23) are to be actuated in a predetermined sequence, successively or for performing in each case part of the determination path.

3. Discharge apparatus according to claim 1 or 2, characterized in that an actuating member (11) of the actuating means is formed by an actuating handle for the discharge actuating means (5) and/or an actuating member (23) of the actuating means is manually actuatable independently of the discharge actuating means (5) and preferably two control and/or actuating members (43, 45; 11, 23) of a determination device (20) have differing actuating directions, such as an axial and a rotary actuating direction, which are in particular roughly parallel to a central axis and/or about a central axis of the discharge apparatus (1).

4. Discharge apparatus according to one of the preceding claims, characterized in that a movable determining member (22) of a determination device (20) is substantially directly movable, such as rotatable over a partial path between two determination positions with an actuating member (11) of the actuating means by means of a servodrive (30) and on a subsequent partial path through a further actuating member (23) of the actuating means and that preferably an axially movable control and/or actuating member (23, 11) is connectable by means of an in particular engageable and disengageable servodrive (30) to a determining member (22) of the determination device (20) and/or with a further determining member (23) provided for its direct actuation.

5. Discharge apparatus according to one of the preceding claims, characterized in that a control member (43) of a determination device (20) as a drag member is forcibly connected to an associated actuating member (11) of the actuating means in a single movement direction and that this actuating member (11), independently of the control member (43) can be returned to its starting position, the control member (43) being preferably located with a driver (44) formed by one end in the movement path of a driving surface of the actuating member (11) and/or a determination device (20) can be transferred into the non-operating state by actuating the discharge actuating means (5).

6. Discharge apparatus according to one of the preceding claims, characterized in that an actuating member (23) of the actuating means is provided for returning a control member (43) of the determination device (20) into a starting position with respect to the other actuating member (11) of the actuating means, which is particularly in the starting position, and that preferably the control member (43) is movable in one direction with one actuating member (11) and in the opposite direction with the other actuating member (23).

7. Discharge apparatus according to one of the preceding claims, characterized in that at least one control member (43) of a determination device (20) forms an indicating member of an indicating device (37), particularly carrying on a circumference at least one indicating scale with which is associated an indicator, such as an indicating window (38), preferably on the manually rotatable control member (45).

8. Discharge apparatus according to one of the preceding claims, characterized in that at least one rotary actuating and/or control member (23, 45) of the actuating means of a determination device (20) can be fixed with a catch system (39) disengaging in force-dependent manner, particularly on an inner circumference being provided with a catch tooth system, a control tooth system of the servodrive (30) and/or in the vicinity of one end an indicator.

9. Discharge apparatus according to one of the preceding claims, characterized in that an actuating member (23) of the actuating means is constructed substantially in one piece with a control member (45) and/or a determining member (22) of a determination device (20) and preferably forms at least part of an outer protective jacket for the servodrive (30), a rotation preventing guide (29) and/or a catch system (39).

10. Discharge apparatus according to one of the preceding claims, characterized in that a determination device (20) can be coupled substantially exclusively by means of a driver (44) to the discharge actuating means (5), particularly with the axially movable control member (43) is insertable in an actuating cap (19) and/or can be applied to an end wall of the cap (19), preferably the control member (43) has a sleeve-like construction and is prevented from rotating with respect to a body (21) on which is mounted in rotary manner a further control and/or actuating member (45, 23) of the actuating means.

11. Discharge apparatus (1) for media, with a discharge actuating means (5) for a discharging means (3), a discharge unit (2) and at least one further actuating means containing two separate actuating members (11, 23) for controlling at least one determination device (20), such as a counting device, which in one operating state can be actuated with the discharge actuating means (5) and has at least two oppositely adjustable control members (43, 45), characterized in that a determination device (20) forms a subassembly separate from the discharge actuating means (5).

12. Discharge apparatus according to claim 11, characterized in that the subassembly is mounted in fixed manner with a body (21) on an outer circumference of a discharge unit (2), that in particular the subassembly has on the outer circumference of the body (21) at least one rotation preventing means (29) for at least one of the control members (43) and that preferably the subassembly carries a manual actuating member (23) of one of the actuating means.

## Revendications

1. Distributeur (1) de fluides, avec un actionneur de distribution (5) déterminant des mouvements d'actionnement pour un refouleur de distribution (3) d'une unité de distribution (2), et avec au moins un actionneur supplémentaire, contenant deux organes d'actionnement séparés (11, 23), pour la commande d'au moins un dispositif d'enregistrement (20) tel qu'un dispositif de comptage qui, dans un état de fonctionnement, peut être actionné avec l'actionneur de distribution (5), **caractérisé** en ce que des moyens sont prévus pour transférer le dispositif d'enregistrement (20) de l'état de fonctionnement dans un état de non fonctionnement, ainsi que pour l'assujettir dans cet état de non fonctionnement indépendamment des mouvements d'actionnement de l'actionneur de distribution (5).

2. Distributeur selon la revendication 1, **caractérisé** en ce que, pour incrémenter un dispositif d'enregistrement (20), notamment le dispositif de comptage pouvant être commandé par au moins deux organes d'actionnement séparés (11, 23), sur une course d'enregistrement située entre deux unités d'enregistrement successives, il faut actionner successivement les deux organes d'actionnement (11, 23), de préférence dans un ordre prédéfini, ou encore afin qu'ils accomplissent chacun une course partielle de la course d'enregistrement.

3. Distributeur selon la revendication 1 ou 2, **caractérisé** en ce qu'un organe d'actionnement (11) des actionneurs est formé par une manette d'actionnement pour l'actionneur de distribution (5), et/ou un organe d'actionnement (23) des actionneurs peut être actionné manuellement indépendamment de l'actionneur de distribution (5), deux organes de commande et/ou d'actionnement (43, 45; 11, 23) d'un dispositif d'enregistrement (20) possédant de préférence des directions d'actionnement différentes, telles qu'une direction d'actionnement axiale et une direction d'actionnement rotative, qui sont notamment prévues environ parallèlement à un axe médian et/ou autour d'un axe médian du distributeur (1).

4. Distributeur selon une des revendications précédentes, **caractérisé** en ce qu'un organe d'enregistrement mobile (22) d'un dispositif d'enregistrement (20) peut être déplacé, par exemple en rotation, par un organe d'actionnement (11) des actionneurs par l'intermédiaire d'un mécanisme de commande (30) sur une course partielle entre deux positions d'enregistrement, et quasiment directement par un autre organe d'actionnement (23) des actionneurs sur une course partielle se raccordant à la précédente, et en ce que, de préférence, un organe de commande et/ou d'actionnement (23, 11) axialement mobile peut être relié à un organe d'enregistrement (22) du dispositif d'enregistrement (20) par l'intermédiaire d'un mécanisme de commande (30) notamment embrayable et débrayable, et/ou à un organe d'actionnement supplémentaire (23) prévu pour son actionnement direct.

5. Distributeur selon une des revendications précédentes, **caractérisé** en ce qu'un organe de commande (43) d'un dispositif d'enregistrement (20) n'est, en tant qu'organe remorqué, relié de manière forcée à un organe d'actionnement associé (11) des actionneurs que dans une direction de déplacement, et cet organe d'actionnement (11) peut être rappelé dans sa position initiale indépendamment de l'organe de commande (43), l'organe de commande (43) se trouvant de préférence, par un entraîneur (44) formé par une extrémité, dans la voie de déplacement d'une face d'entraînement de l'organe d'actionnement (11), et/ou un dispositif d'enregistrement (20) pouvant être transféré dans l'état de non fonctionnement en actionnant l'actionneur de distribution (5).

6. Distributeur selon une des revendications précédentes, **caractérisé** en ce qu'un organe d'actionnement (23) des actionneurs est prévu pour rappeler un organe de commande (43) d'un dispositif d'enregistrement (20) dans une position initiale par rapport à un autre organe d'actionnement (11), se trouvant notamment en position initiale, des actionneurs, et en ce que, de préférence, l'organe de commande (43) peut être déplacé dans une direction avec l'un (11) des organes d'actionnement, et dans la direction opposée avec l'autre organe d'actionnement (23).

7. Distributeur selon une des revendications précédentes, **caractérisé** en ce qu'au moins un organe de commande (43) d'un dispositif d'enregistrement (20) forme un organe d'affichage d'un dispositif d'affichage (37), notamment porte sur une périphérie au moins une graduation indicatrice, à laquelle est associé un afficheur, tel qu'une fenêtre d'affichage (38), de préférence sur l'organe de commande (45) manuellement rotatif.

8. Distributeur selon une des revendications précédentes, **caractérisé** en ce qu'au moins un organe d'actionnement et/ou de commande rotatif (23, 45) des actionneurs d'un dispositif d'enregistrement (20) peut être bloqué par un crantage (39) se libérant en fonction d'une force, notamment présente sur une périphérie intérieure une denture de crantage, une denture de commande du mécanisme de commande (30), et/ou un afficheur dans la région d'une extrémité.

9. Distributeur selon une des revendications précédentes, **caractérisé** en ce qu'un organe d'actionnement (23) des actionneurs est réalisé sensiblement d'un seul tenant avec un organe de commande (45) et/ou un organe d'enregistrement (22) d'un dispositif d'enregistrement (20), et forme de préférence au moins une partie d'une enveloppe de protection extérieure pour le mécanisme de commande (30), un guide de blocage en rotation (29) et'ou un crantage (39).

10. Distributeur selon une des revendications précédentes, **caractérisé** en ce qu'un dispositif d'enregistrement (20) ne peut être accouplé à l'actionneur de distribution (5) pour l'essentiel qu'exclusivement au moyen d'un entraîneur (44), notamment peut être emboîté par l'organe de commande axialement mobile (43) dans un capuchon d'actionnement (19) et/ou peut être appliqué contre une paroi frontale du capuchon (19), l'organe de commande (43) étant de préférence réalisé en forme de douille et bloqué en rotation par rapport à un corps de base (21), sur lequel est monté à rotation un organe supplémentaire de commande et/ou d'actionnement (45, 23) des actionneurs.

11. Distributeur (1) de fluides, avec un actionneur de distribution (5) pour un refouleur de distribution (3), une unité de distribution (2) et au moins un actionneur supplémentaire, contenant deux organes d'actionnement séparés (11, 23), pour la commande d'au moins un dispositif d'enregistrement (20), tel qu'un dispositif de comptage, qui peut être actionné avec l'actionneur de distribution (5) dans un état de fonctionnement et qui présente au moins deux organes de commande (43, 45) pouvant être déplacés l'un par rapport à l'autre, **caractérisé** en ce qu'un dispositif d'enregistrement (20) constitue un groupe de construction séparé de l'actionneur de distribution (5).

12. Distributeur selon la revendication 11, **caractérisé** en ce que le groupe de construction est emboîté fixement, par un corps de base (21), sur une périphérie extérieure d'une unité de distribution (2), en ce que, notamment, le groupe de construction présente, sur la périphérie extérieure du corps de base (21), au moins un blocage en rotation (29) pour au moins un (43) des organes de commande, et en ce que, de préférence, le groupe de construction porte un organe d'actionnement manuel (23) d'un des actionneurs.
